# FASCICULE DE BREVET EUROPEEN

(11) **EP 2 898 275 B1**
(45) Date de publication et mention de la délivrance du brevet: **01.05.2019**
(21) Numéro de dépôt: 13767034.5
(22) Date de dépôt: 03.09.2013
(51) Int. Cl.: F27B 9/26, F27B 9/22, F27B 9/38, F27D 3/00, F27B 9/24

(54) **FOUR DE CUISSON À HAUTE TEMPÉRATURE**
HOCHTEMPERATURBRENNOFEN
HIGH TEMPERATURE BAKING FURNACE

(30) Priorité: 21.09.2012 FR 1258857
(43) Date de publication de la demande: 29.07.2015
(73) Titulaire: Ceritherm, 87150 Oradour-sur-Vayres (FR); Direxa Engineering LLC, Lakewood, Colorado 80235 (US); SEIPIA, 91120 Palaiseau (FR)
(72) Inventeur: ZAMPARO, Giovanni, F-87150 Oradour-sur-Vayres (FR); AUBERTOT, Christophe, Denver, Colorado 80227 (US); HATTON, Philippe, F-91120 Palaiseau (FR)
(74) Mandataire: Laget, Jean-Loup
(86) Numéro de dépôt international: PCT/FR2013/052018
(87) Numéro de publication internationale: WO 2014/044944

(56) Documents cités:
- DE-A1- 2 016 537
- DE-A1- 2 354 463
- US-A- 3 630 439

## Description

La présente invention concerne un procédé et les dispositifs destinés à assurer le déplacement de charges dans les fours, notamment les fours à haute température destinés à la cuisson des céramiques.

On désignera par le terme hautes températures, des températures de traitement comprises entre 700 et 1800 degrés Celsius.

D'une manière générale, un four est constitué d'une enceinte dans laquelle on réalise les conditions de température, de pression et d'atmosphère nécessaires à la transformation des produits à cuire.

On désignera par le terme « tunnel de cuisson » la zone délimitée par les quatre parois adjacentes qui sont : les deux murs latéraux nommés aussi « pieds droits», la face supérieure nommée « voûte» et la face inférieure nommée « sole ».

On limitera la portée de l'invention aux fours dans lesquels les produits à cuire sont introduits dans l'enceinte de cuisson par l'une des extrémités du tunnel de cuisson et ressortent après traitement thermique soit par la même extrémité, soit par l'extrémité opposée.

Aux extrémités dudit tunnel, on dispose parfois des portes ou tout autre moyen permettant de maîtriser les échanges entre l'enceinte de cuisson et l'atelier.

La manière la plus connue et également la plus ancienne pour déplacer les produits à cuire dans un four à été de les disposer sur des structures mobiles généralement appelées « wagons de four», les produits à cuire étant posés sur la face supérieure desdits wagons.

La zone supérieure de chacun des wagons de four est constituée d'une dalle de matériaux réfractaires et d'isolants thermiques destinés d'une part à supporter la charge des produits à cuire et d'autre part à limiter les échanges thermiques avec l'extérieur du four.

Ladite dalle de matériaux réfractaires et isolants est supportée par un châssis métallique lui-même équipé de roues ou de tout autre moyen mécanique permettant au wagon de four d'être déplacé facilement.

La dalle de matériaux réfractaires et isolants forme un écran thermique entre la zone de cuisson à haute température et les moyens mécaniques de transport situés sous les châssis métalliques.

Dans le four, les wagons de four sont disposés les uns au contact des autres et constituent de ce fait la sole du tunnel de cuisson.

Pour isoler le tunnel de cuisson, situé au-dessus de la sole, du passage de service, situé au-dessous de la sole, il est connu de prévoir d'une part des tabliers latéraux d'étanchéité portés par les wagons de four à hauteur de la sole, d'autre part des gouttières à sable solidaires des parois latérales du four. De tels moyens coopérants sont décrits dans les documents DE 23 54 463 et DE 20 16 537.

Le châssis métallique et lesdits moyens mécaniques de déplacement doivent être maintenus à une température acceptable pour les matériaux et les produits de lubrification utilisés. A cette fin, une ventilation forcée ou une convection naturelle de la zone sous wagons est généralement prévue dans la conception du four.

Cette solution est aujourd'hui universellement utilisée bien qu'elle présente de nombreux inconvénients :
- La dalle supérieure des wagons de four est soumise à des contraintes thermiques de déformation
- Les matériaux réfractaires et isolants de la dalle supérieure représentent une masse de plusieurs centaines de kilogrammes par mètre carré utile. Ils subissent les contraintes thermiques et mécaniques du cycle de cuisson de manière répétée et sont à l'origine de coûts d'entretien pour les exploitants.
- La dalle supérieure et le châssis participent pour environ trente pour cent à la consommation thermique du four.
- Le refroidissement nécessaire du châssis et des moyens mécaniques de déplacement représente une consommation thermique inutile à la transformation des produits.
- Les fuites thermiques et aérauliques d'une part entre les parois latérales fixes du tunnel de cuisson et les wagons mobiles et d'autre part entre les wagons eux-mêmes sont la cause d'une consommation d'énergie thermique, d'hétérogénéité à l'intérieur du tunnel de cuisson et de la dégradation par échauffement des moyens mécaniques de déplacement.
- L'isolation thermique des wagons mobiles est plus difficile à obtenir que celle des parois fixes du tunnel de cuisson, ce qui entraîne des pertes thermiques et des frottements mécaniques dus aux systèmes d'étanchéité latéraux.
- Les châssis métalliques sont soumis à des cycles d'échauffement et de refroidissement et subissent des déformations permanentes malgré les systèmes de refroidissement prévus.
- La masse et l'inertie thermique des wagons limite l'utilisation de ce type de four à des cycles lents, généralement supérieurs à dix heures.

Certains constructeurs ont imaginé de remplacer les wagons de four occupant toute la largeur du tunnel de cuisson par des wagons étroits formant ainsi plusieurs structures mobiles parallèles dans la sole du tunnel de cuisson sans pour autant résoudre les problèmes d'étanchéité ni réchauffement des moyens mécaniques de déplacement situés sous les wagons étroits.

Une autre solution connue au problème de déplacement des produits dans les fours est le four à rouleaux.

Dans un four à rouleaux, le tunnel de cuisson est délimité par des parois fixes constituant la sole du four, la voûte et les murs latéraux.

Dans un four à rouleaux, les produits à cuire sont posés sur des rouleaux traversant les parois latérales du tunnel de cuisson. Lesdits rouleaux sont supportés et entraînés en rotation par une mécanique située à l'extérieur du tunnel de cuisson sur les parois latérales.

Cette solution, très répandue dans l'industrie du carrelage, est limitée par la longueur des rouleaux et la charge pouvant être supportée par lesdits rouleaux.

Un autre inconvénient du four à rouleaux est le défaut d'étanchéité dû aux nombreux passages des rouleaux à travers les parois latérales du tunnel de cuisson.

Le but de l'invention est de proposer une solution de déplacement des produits dans un tunnel de cuisson dont toutes les parois sont fixes et sans qu'aucun élément mécanique destiné au déplacement des produits ne traverse aucune des quatre parois fixes et adjacentes qui délimitent ledit tunnel.

L'invention a pour objet un four de cuisson à haute température, comportant :
- des structures fixes longitudinales de support et de guidage, et
- des éléments mobiles déplaçables le long des structures fixes et supportant les charges à cuire,
caractérisé en ce qu'il comporte des moyens de roulement entre les structures fixes et les éléments mobiles pour assurer le déplacement des éléments mobiles le long des structures fixes ; en ce que le déplacement des charges dans le four est assuré sans interaction entre les parois du tunnel de cuisson et les moyens de déplacement des charges dans le four, et en ce que, à l'intérieur du tunnel de cuisson, lesdites structures fixes, lesdits éléments mobiles et lesdits moyens de roulement sont soumis aux mêmes conditions de température et d'atmosphère que la zone du tunnel de cuisson où ils sont situés.

Avantageusement, les structures fixes traversent le tunnel de cuisson d'une extrémité à l'autre et comportent des tronçons disposés bout à bout, chaque tronçon étant maintenu en position par une ou plusieurs pièces supports prenant appui sur une ou plusieurs des parois fixes du tunnel de cuisson.

Dans l'invention, les éléments mobiles sont juxtaposés en appui réciproque et leur déplacement est assuré par l'action sur certains des éléments situés près des extrémités du tunnel de cuisson.

De préférence, les moyens de roulement, dits patins, sont constitués d'un assemblage de deux à six galets à au moins une zone cylindrique, reliés entre eux au niveau de leur axe par un ou plusieurs intercalaires destinés à limiter le déplacement relatif des galets et à éviter ainsi que deux galets adjacents d'un même patin ou de deux patins successifs ne viennent en contact.

Avantageusement, le profil des galets est adapté aux profils des tronçons des structures fixes et des éléments mobiles afin d'assurer le guidage longitudinal des éléments mobiles au cours de leur déplacement.

De manière avantageuse, le profil des éléments mobiles est adapté au profil des tronçons des structures fixes afin d'assurer le guidage longitudinal des éléments mobiles sur les structures fixes.

De préférence, les zones cylindriques des galets recevant la charge des éléments mobiles sont d'un diamètre différent de celles transmettant cette charge aux tronçons des structures fixes.

Avantageusement, les patins se déplacent à une vitesse inférieure à celle des éléments mobiles.

L'invention a encore pour objet, un procédé d'acheminement des charges à cuire dans un four de cuisson à haute température selon l'invention caractérisé par les étapes de :
- sur des structures fixes longitudinales de support et de guidage, disposer à intervalles des patins aptes à assurer un déplacement,
- sur les patins, disposer des éléments mobiles juxtaposés dans le sens longitudinal de déplacement,
- sur les éléments mobiles, placer les supports de cuisson et les charges à cuire,
- aux extrémités du tunnel, appliquer une poussée aux éléments mobiles pour les faire progresser.

Avantageusement, les éléments mobiles et les patins sont repris à la sortie du tunnel par un dispositif de manutention qui les transfère à l'extérieur du tunnel de cuisson jusqu'à l'entrée pour être de nouveau utilisés.

L'invention est décrite avec référence aux dessins annexés dans lesquels :
- La figure 1 représente une vue schématique en coupe transversale d'un tunnel de cuisson équipé de wagons de four selon l'art antérieur.
- La figure 2 représente une vue schématique en coupe transversale d'un four à rouleaux selon l'art antérieur..
- La figure 3 représente une vue schématique en coupe transversale du tunnel de cuisson et des dispositifs selon l'invention.
- La figure 4 représente en vue de côté selon la coupe AA, un mode de réalisation d'un dispositif selon l'invention où les pièces supports des tronçons fixes sont posées sur la sole du tunnel de cuisson.
- La figure 5 représente une coupe selon BB de la vue de la figure 4.
- La figure 6 représente en vue de face, un mode de réalisation d'un patin selon l'invention.
- La figure 7 représente en vue de coté, un mode de réalisation d'un patin selon l'invention.
- La figure 8 représente un mode de réalisation d'un galet.
- La figure 9 représente un mode de réalisation de l'invention où les transferts de charge entre les éléments mobiles et les tronçons fixes concernent les mêmes zones cylindriques des galets.
- Les figures 10 et 11 représentent un mode de réalisation de l'invention où les transferts de charge entre les éléments mobiles et les tronçons fixes concernent des zones différentes des galets.
- La figure 12 représente un mode de réalisation où le guidage longitudinal entre les tronçons fixes et les éléments mobiles s'effectue par l'intermédiaire des intercalaires des patins.
- La figure 13 représente un mode de réalisation où le guidage longitudinal des éléments mobiles est assuré par les structures fixes.

En référence à ces dessins, on distingue sur les différentes vues les parois latérales 1, la voûte 2 et la sole 3 du tunnel de cuisson et les charges de produits à cuire 4.

Sur la figure 1 on a représenté un wagon de four 5, la dalle de matériaux réfractaires et isolants 6, le châssis métallique 7 et les moyens mécaniques de déplacement 8 selon l'art antérieur des fours à wagons.

Sur la figure 2, les rouleaux 9 selon l'art antérieur des fours à rouleaux supportent la charge 4.

Sur les figures 3 à 13, on distingue les structures fixes 10, les tronçons fixes 11, les pièces supports 12 destinées à maintenir en position les tronçons fixes par rapport au tunnel de cuisson. On distingue également les éléments mobiles 13, les patins 14, les galets 15 et les intercalaires des galets 16.

Sur les figures 4 et 5, les pièces supports 12 des tronçons fixes 11 sont posées sur la sole 3 du tunnel de cuisson et maintenues en position par un verrouillage 17 sur ladite sole. Les tronçons 11 des structures fixes sont également maintenus en position sur les pièces supports 12.

On distingue également les supports de cuisson constitués de barreaux 18 et les charges de produits à cuire 4.

Sur les figures 4 et 5, le guidage longitudinal des éléments mobiles 13 sur les structures fixes est assuré par le profil en diabolo des galets 15 et les formes complémentaires des tronçons fixes et des éléments mobiles.

Les figures 6 et 7 montrent un exemple particulier de réalisation d'un patin muni de trois galets 15 maintenus en écartement par deux intercalaires 16 situés de part et d'autre des galets.

Sur la figure 8 on distingue les deux zones cylindriques extérieures de même diamètre 19 reliées par une zone cylindrique d'un diamètre inférieur 20 et deux zones de raccordement planes ou conique 21 utilisées pour le guidage latéral entre les tronçons fixes et les éléments mobiles. L'angle des zones de raccordement avec les zones cylindriques peut varier entre 90 et 45 degrés.

Sur la figure 9, le transfert de charge entre l'élément mobile 13 et le tronçon fixe 11 s'effectue par le contact avec les zones cylindriques extérieures 19 du galet.

Sur la figure 10, l'élément mobile 13 repose sur la zone cylindrique du petit diamètre central 20 du galet alors que le tronçon fixe 11 est en contact avec les zones cylindriques de grand diamètre 19. Le guidage latéral est obtenu par le contact sur les zones latérales 21 du galet. Cette disposition réduit les frottements en alignant naturellement les galets.

La figure 11 montre une disposition inversée de la figure 10 où l'élément mobile 13 est alors en appui sur les zones cylindriques de grands diamètres 19 du galet et le tronçon fixe 11 sur la zone cylindrique centrale.

Sur la figure 12, le guidage entre le tronçon fixe 11 et l'élément mobile 13 est assuré par l'intermédiaire des intercalaires 16. Les galets 15 peuvent alors être cylindriques puisqu'ils n'assurent plus la fonction de guidage.

Sur la figure 13, le profil des éléments mobiles 13 est adapté au profil des tronçons 11 des structures fixes 10 afin d'assurer le guidage longitudinal des éléments mobiles sur les structures fixes. Le patin 14 est maintenu en position latérale, dans le cas de la figure 12, par la structure fixe, et dans le cas de la figure 13, par les éléments mobiles 13.

Les dispositifs de déplacement des produits dans un tunnel de cuisson à haute température selon l'invention sont constitués d'une part :
- de structures fixes 10 longitudinales disposées à l'intérieur du tunnel de cuisson et le traversant d'une extrémité à l'autre en étant parallèles entre elles. Lesdites structures fixes 10 sont constituées de tronçons 11 disposés bout à bout, chaque tronçon fixe étant maintenu en position par une ou plusieurs pièces supports 12 prenant appui sur une ou plusieurs des parois fixes du tunnel de cuisson,
- d'éléments mobiles 13 portant les charges à cuire et se déplaçant longitudinalement sur les structures fixes 10.

Lesdits éléments mobiles 13 sont juxtaposés en appui réciproque et leur déplacement est assuré par une action sur certains des éléments 13 situés près des extrémités du tunnel de cuisson.

L'installation selon l'invention comporte des dispositifs 14 disposés entre les structures fixes 10 et les éléments mobiles 13 et facilitant le déplacement desdits éléments, désignés par le terme « patins ».

Des supports de cuisson constitués de barreaux 18 ou de cadres reçoivent les produits à cuire et relient les faces supérieures des éléments mobiles 13 transversalement à leurs axes de déplacement dans le tunnel de cuisson.

L'invention est encore remarquable en ce que :
- Les patins 14 sont constitués d'un assemblage de deux à six galets 15 reliés entre eux au niveau de leur axe par un ou plusieurs intercalaires 16 destinés à limiter le déplacement relatif des galets et à éviter ainsi que deux galets 15 adjacents d'un même patin 14 ou de deux patins successifs ne viennent en contact.
- Les patins 14 sont entraînés en translation par le roulement de certains des galets 15 en contact avec les tronçons 11 de la structure fixe 10 et les éléments mobiles 13.
- Les galets 15 qui ne sont pas en contact avec les tronçons 11 de la structure fixe 10 ou les éléments mobiles 13 du fait d'irrégularités géométriques sont entrainés provisoirement par les intercalaires 16 les reliant aux galets adjacents.
- Les patins 14 se déplacent à une vitesse inférieure à celle des éléments mobiles 13.
- Tous les éléments mobiles 13 portant les charges en déplacement dans le tunnel de cuisson et les patins 14 sont soumis intégralement aux mêmes conditions de température, de pression et d'atmosphère que les produits à cuire.
- Tous les tronçons 11 des structures fixes 10 et leurs supports sont à l'intérieur du tunnel de cuisson et sont soumis aux mêmes conditions de température, de pression et d'atmosphère que la zone du tunnel de cuisson où ils sont fixés.
- Aucun dispositif destiné à déplacer les charges à cuire ne traverse les parois fixes du tunnel de cuisson. Lesdites parois peuvent ainsi accueillir les équipements thermiques et aérauliques nécessaires au processus de cuisson comme par exemple, des brûleurs, des ventilateurs brasseurs et des gaines de distribution de fluides.
- La faible masse des éléments mobiles 13 qui supportent les produits à cuire et permet leur déplacement à l'intérieur du tunnel de cuisson permet d'envisager des vitesses de déplacement rapide et donc des cycles de cuisson très courts sans risques de choc thermique sur lesdits éléments et sans pertes thermiques.

Selon un mode de réalisation, le profil de tous ou certains galets 15 est adapté aux profils des tronçons 11 de la structure fixe 10 et des éléments mobiles 13 afin d'assurer le guidage longitudinal des éléments mobiles au cours de leur déplacement.

Selon un mode de réalisation, les zones cylindriques des galets 15 recevant la charge des éléments mobiles 13 sont d'un diamètre différent de celles transmettant cette charge aux tronçons 11 de la structure fixe.

Selon un autre mode de réalisation le guidage longitudinal des éléments mobiles 13 sur les tronçons 11 de la structure fixe est assuré par les intercalaires 16 des patins 14.

Selon un autre mode de réalisation, le profil des éléments mobiles 13 est adapté au profil des structures fixes 10 afin d'assurer le guidage longitudinal des éléments mobiles 13 sur les tronçons 11 de la structure fixe.

Le procédé d'acheminement des charges à cuire dans un four selon l'invention comporte les étapes de :
a) sur une structure fixe 10 longitudinale de support et de guidage, disposer à intervalles des patins 14 aptes à assurer un déplacement,
b) sur les patins 14, disposer des éléments mobiles 13 juxtaposés dans le sens longitudinal de déplacement,
c) sur les éléments mobiles 13, placer les supports de cuisson 18 et les charges 4 à cuire,
d) à une extrémité du tunnel, appliquer une poussée aux éléments mobiles 13 pour les faire progresser.

De préférence, les éléments mobiles 13 et les patins 14 sont repris à la sortie du tunnel par un dispositif de manutention qui les transfère à l'extérieur du tunnel de cuisson jusqu'à l'entrée pour être de nouveau utilisés.

Les applications industrielles de l'invention concernent principalement les fours tunnels et intermittents des industries céramiques et métallurgiques et plus généralement, les fours de traitement à hautes températures, à atmosphère contrôlée ou à cycles rapides.

Le mode de déplacement proposé par l'invention permet de s'affranchir des pertes thermiques dues à la présence des supports mobiles de charges tels que les wagons de four et de garantir une étanchéité parfaite de l'enceinte de cuisson.

L'utilisation de l'invention permet une réduction des cycles de cuisson et des consommations thermiques dans ces industries et l'amélioration de la qualité des produits par l'homogénéité des conditions de cuisson dans la section du tunnel de cuisson.

## Revendications

1. Four de cuisson à haute température comportant :
- des structures fixes (10) longitudinales de support et de guidage,
- des éléments mobiles (13) déplaçables le long des structures fixes (10) et supportant les charges à cuire (4), et
- des moyens de roulement (14) entre les structures fixes (10) et les éléments mobiles (13) pour assurer le déplacement des éléments mobiles le long des structures fixes sans interaction entre les parois du tunnel de cuisson et les moyens de déplacement des charges dans le four, **caractérisé en ce que**, à l'intérieur du tunnel de cuisson, lesdites structures fixes (10), lesdits éléments mobiles (13) et lesdits moyens de roulement (14) sont soumis aux mêmes conditions de température et d'atmosphère que la zone du tunnel de cuisson où ils sont situés, et **en ce que** les éléments mobiles (13) sont juxtaposés en appui réciproque et leur déplacement est assuré par l'action sur certains des éléments mobiles (13) situés près des extrémités du tunnel de cuisson.

2. Four de cuisson à haute température selon la revendication 1, **caractérisé en ce que** les structures fixes (10) traversent le tunnel de cuisson d'une extrémité à l'autre et comportent des tronçons (11) disposés bout à bout, chaque tronçon (11) étant maintenu en position par une ou plusieurs pièces supports (12) prenant appui sur une ou plusieurs des parois fixes du tunnel de cuisson.

3. Four de cuisson à haute température selon la revendication 1 **caractérisé en ce que** les moyens de roulement dits patins (14) sont constitués d'un assemblage de deux à six galets (15) à au moins une zone cylindrique, reliés entre eux au niveau de leur axe par un ou plusieurs intercalaires (16) destinés à limiter le déplacement relatif des galets (15) et à éviter ainsi que deux galets adjacents d'un même patin ou de deux patins successifs ne viennent en contact.

4. Four de cuisson à haute température selon les revendications 1 à 3 **caractérisé en ce que** le profil des galets (15) est adapté aux profils des tronçons (11) des structures fixes (10) et des éléments mobiles (13) afin d'assurer le guidage longitudinal des éléments mobiles (13) au cours de leur déplacement.

5. Four de cuisson à haute température selon les revendications 1 à 3 **caractérisé en ce que** le profil des éléments mobiles (13) est adapté au profil des tronçons des structures fixes afin d'assurer le guidage longitudinal des éléments mobiles (13) sur les structures fixes.

6. Four de cuisson à haute température selon les revendications 1 à 4 **caractérisé en ce que** les zones cylindriques des galets (15) recevant la charge des éléments mobiles (13) sont d'un diamètre différent de celles transmettant cette charge aux tronçons (11) des structures fixes (10).

7. Four de cuisson à haute température selon la revendication 6, **caractérisé en ce que** les patins (14) se déplacent à une vitesse inférieure à celle des éléments mobiles (13).

8. Procédé d'acheminement des charges à cuire dans un four de cuisson à haute température d'après la revendication 1 **caractérisé par** les étapes de :
- sur des structures fixes longitudinales de support et de guidage, disposer à intervalles des patins aptes à assurer un déplacement,
- sur les patins, disposer des éléments mobiles juxtaposés dans le sens longitudinal de déplacement,
- sur les éléments mobiles, placer les supports de cuisson et les charges à cuire,
- aux extrémités du tunnel, appliquer une poussée aux éléments mobiles pour les faire progresser.

9. Procédé selon la revendication 8, **caractérisé en ce que** les éléments mobiles et les patins sont repris à la sortie du tunnel par un dispositif de manutention qui les transfère à l'extérieur du tunnel de cuisson jusqu'à l'entrée pour être de nouveau utilisés.

## Patentansprüche

1. Hochtemperaturbrennofen, umfassend:
- feste Längsstrukturen (10) zur Stütze und zur Führung,
- bewegliche Elemente (13), die entlang der festen Strukturen (10) verschoben werden können und die zu brennenden Lasten (4) stützen, und
- Rollmittel (14) zwischen den festen Strukturen (10) und den beweglichen Elementen (13), um die Verschiebung der beweglichen Elemente entlang der festen Strukturen ohne Interaktion zwischen den Wänden des Brenntunnels und den Mitteln zur Verschiebung der Lasten im Ofen sicherzustellen, **dadurch gekennzeichnet, dass**, im Inneren des Brenntunnels, die festen Strukturen (10), die beweglichen Elemente (13) und die Rollmittel (14) den gleichen Temperatur- und atmosphärischen Bedingungen wie der Bereich des Brenntunnels, in dem sie sich befinden, unterzogen sind, und dadurch, dass die beweglichen Elemente (13) in gegenseitiger Auflage nebeneinander gestellt sind und ihre Verschiebung durch die Wirkung auf bestimmte der beweglichen Elemente (13) sichergestellt wird, die sich nahe den Enden des Brenntunnels befinden.

2. Hochtemperaturbrennofen nach Anspruch 1, **dadurch gekennzeichnet, dass** die festen Strukturen (10) den Brenntunnel von einem Ende zum anderen queren und Abschnitte (11) umfassen, die von einem Ende zum anderen angeordnet sind, wobei jeder Abschnitt (11) durch einen oder mehrere Stützteile (12) in Position gehalten wird, die auf einer oder mehreren der festen Wände des Brenntunnels aufliegen.

3. Hochtemperaturbrennofen nach Anspruch 1, **dadurch gekennzeichnet, dass** die Rollmittel, bezeichnet als Kufen (14), aus einer Montage von zwei bis sechs Rollen (15) mit mindestens einem zylindrischen Bereich bestehen, die untereinander auf dem Niveau ihrer Achse durch eine oder mehrere Zwischenlagen (16) verbunden sind, die ausgelegt sind, um die relative Verschiebung der Rollen (15) zu begrenzen und somit zu verhindern, dass zwei benachbarte Rollen einer gleichen Kufe oder von zwei aufeinander folgenden Kufen in Kontakt kommen.

4. Hochtemperaturbrennofen nach Anspruch 1 bis 3, **dadurch gekennzeichnet, dass** das Profil der Rollen (15) an die Profile der Abschnitte (11) der festen Strukturen (10) und der beweglichen Elemente (13) angepasst ist, um die Längsführung der beweglichen Elemente (13) im Laufe ihrer Verschiebung sicherzustellen.

5. Hochtemperaturbrennofen nach Anspruch 1 bis 3, **dadurch gekennzeichnet, dass** das Profil der beweglichen Elemente (13) an das Profil der Abschnitte der festen Strukturen angepasst ist, um die Längsführung der beweglichen Elemente (13) auf den festen Strukturen sicherzustellen.

6. Hochtemperaturbrennofen nach Anspruch 1 bis 4, **dadurch gekennzeichnet, dass** die zylindrischen Bereiche der Rollen (15), die die Last der beweglichen Elemente (13) aufnehmen, einen verschiedenen Durchmesser als diejenigen aufweisen, die diese Last an die Abschnitte (11) der festen Strukturen (10) übertragen.

7. Hochtemperaturbrennofen nach Anspruch 6, **dadurch gekennzeichnet, dass** sich die Kufen (14) mit einer Geschwindigkeit unter derjenigen der beweglichen Elemente (13) verschieben.

8. Verfahren zum Befördern der zu brennenden Lasten in einen Hochtemperaturbrennofen nach Anspruch 1, **gekennzeichnet durch** die Folgenden Schritte:
- auf festen Längsstrukturen zur Stütze und zur Führung Ablegen in Intervallen der Kufen, die ausgelegt sind, um eine Verschiebung sicherzustellen,
- auf den Kufen Ablegen von beweglichen Elementen, die in der Längsverschiebungsrichtung nebeneinander gestellt sind,
- auf den beweglichen Elementen Platzieren der Brennstützen und der zu brennenden Lasten,
- an den Enden des Tunnels Anwenden eines Schubs auf die beweglichen Elemente, um sie vorrücken zu lassen.

9. Verfahren nach Anspruch 8, **dadurch gekennzeichnet, dass** die beweglichen Elemente und die Kufen am Ausgang des Tunnels von einer Handhabungsvorrichtung wieder aufgenommen werden, die sie an die Außenseite des Brenntunnels bis zum Eingang überträgt, um erneut verwendet zu werden.

## Claims

1. A high-temperature baking furnace including:
- longitudinal fixed support and guide structures (10),
- mobile elements (13) that can be moved along the fixed structures (10) and support the loads to be baked (4), and
- rolling means (14) between the fixed structures (10) and the mobile elements (13) to provide for the movement of the mobile elements along the fixed structures without interaction between the walls of the baking tunnel and the means for moving the loads in the furnace, **characterized in that**, inside the baking tunnel, said fixed structures (10), said mobile elements (13) and the rolling means (14) are subjected to the same temperature and atmospheric conditions as the zone of the baking tunnel where they are located, and **in that** the mobile elements (13) are juxtaposed in mutual bearing and their movement is provided for by the action of some of the mobile elements (13) located close to the ends of the baking tunnel.

2. The high-temperature baking furnace according to claim 1, **characterized in that** the fixed structures (10) pass through the baking tunnel from one end to the other and include sections arranged end-to-end, each section (11) being kept in position by one or several support members (12) bearing on one or several of the fixed walls of the baking tunnel.

3. The high-temperature baking furnace according to claim 1, **characterized in that** the rolling means, called skids (14), are made up of an assembly of two to six rollers (15) with at least one cylindrical zone, connected to one another at their axis by one or several spacers (16) intended to limit the relative movement of the rollers (15) and thus to prevent two adjacent rollers of a same skid or of two successive skids from coming into contact.

4. The high-temperature baking furnace according to claims 1 to 3, **characterized in that** the profile of the rollers (15) is adapted to the profiles of the sections (11) of the fixed structures (10) and the mobile elements (13) in order to provide for the longitudinal guiding of the mobile elements (13) during their movement.

5. The high-temperature baking furnace according to claims 1 to 3, **characterized in that** the profile of the mobile elements (13) is adapted to the profile of the sections of the fixed structures in order to provide for the longitudinal guiding of the mobile elements (13) on the fixed structures.

6. The high-temperature baking furnace according to claims 1 to 4, **characterized in that** the cylindrical zones of the rollers (15) receiving the load of the mobile elements (13) have a diameter different from those transmitting this load to the sections (11) of the fixed structures (10).

7. The high-temperature baking furnace according to claim 6, **characterized in that** the skids (14) move at a speed lower than that of the mobile elements (13).

8. A method of conveying loads to be baked into a high-temperature baking furnace according to claim 1, **characterized by** the following steps:
- on the longitudinal fixed support and guide structures, positioning skids at intervals capable of providing for movement,
- on the skids, placing the mobile elements juxtaposed in the longitudinal direction of movement,
- on the mobile elements, placing the baking supports and the loads to be baked,
- at the end of the tunnel, applying thrust to the mobile elements to cause them to advance.

9. The method according to claim 8, **characterized in that** the mobile elements and the skids are picked up at the exit from the tunnel by a handling device that transfers them outside the baking tunnel to the entrance to be used again.
